# FASCICULE DE BREVET EUROPEEN

(11) **EP 1 924 371 B1**
(45) Date de publication et mention de la délivrance du brevet: **05.11.2008**
(21) Numéro de dépôt: 06794529.5
(22) Date de dépôt: 04.08.2006
(51) Int. Cl.: B21D 28/34, B21D 37/04

(54) **DISPOSITIF D' ASSEMBLAGE DE COMPOSANTS POUR MACHINE UTILISANT LA TRANSFORMATION DE L' ENERGIE ADIABETIQUE**
VORRICHTUNG ZUR MONTAGE VON MASCHINENKOMPONENTEN UNTER VERWENDUNG DER ÄNDERUNG VON ADIABATISCHER ENERGIE
DEVICE FOR ASSEMBLING MACHINE COMPONENTS USING ADIABATIC ENERGY CHANGE

(30) Priorité: 31.08.2005 FR 0552632
(43) Date de publication de la demande: 28.05.2008
(73) Titulaire: ADIAPRESS, 42000 Saint-Etienne (FR)
(72) Inventeur: MICHON, Raymond, F-42600 Ecotay L'Olme (FR); CHAPUIS, Alain, F-42480 La Fouillouse (FR)
(74) Mandataire: Dupuis, François
(86) Numéro de dépôt international: PCT/FR2006/050788
(87) Numéro de publication internationale: WO 2007/026090

(56) Documents cités:
- US-A- 1 569 136
- US-A- 1 809 553
- US-A- 3 797 352
- US-A- 5 317 894

## Description

L'invention se rattache au secteur technique des machines, machines de transformation de l'énergie adiabatique, et concerne un dispositif d'assemblage de composants selon le préambule de la revendication 1 (voir par exemple US-A-1 809 553). Ces machines peuvent utiliser des poinçons dont les parties actives sont de dureté variable selon les besoins, et aussi des outillages de découpage et/ou formage adiabatiques.

Selon l'art antérieur, dans l'application des poinçons, le montage-démontage desdits poinçons, qui sont soumis à des conditions d'utilisation très délicates, en égard des sollicitations dans l'application considérée, reste peu pratique, les poinçons devant être monoblocs pour résister aux sollicitations de fonctionnement.

La démarche du demandeur a été de simplifier cet ensemble tout en considérant que les efforts de frappe engendrés par transformation de l'énergie adiabatique engendraient des sollicitations mécaniques très fortes. Dans ces conditions, la solution proposée devrait prendre en considération ces contraintes afin que le montage des poinçons reste très fiable et offre toute garantie de sécurité.

Le demandeur a souhaité répondre à ces différentes contraintes.

La solution apportée par le demandeur est simple, rapide à mettre en oeuvre. Cependant, cette solution s'avère être applicable de manière inattendue à d'autres assemblages de composants subissant de fortes accélérations et décélérations en utilisant la transformation de l'énergie adiabatique.

Selon l'invention, le dispositif d'assemblage de composants subissant de fortes accélérations ou décélérations pour machines utilisant la transformation de l'énergie adiabatique, est remarquable en ce que les assemblages des composants incluent des moyens sous forme de goupilles élastiques assurant la fonction d'absorption des vibrations mécaniques lors des effets de frappe.

Selon l'invention, le dispositif d'assemblage de composants trouve une application dans le montage de poinçons et en ce que chaque poinçon est agencé pour recevoir un ou plusieurs modules constituant un insert métallique, le ou lesdits modules étant remplaçables selon les besoins, et en ce que chaque module est démontable par rapport au corps de poinçon, et en ce que, selon la masse du ou des inserts, un ou plusieurs trous récepteurs de moyens sont disposés entre cuir et chair entre le ou les modules et le corps de poinçon porte module en étant régulièrement répartis, et en ce que les moyens sont établis sous forme de goupilles élastiques disposées sur la longueur des trous en assurant une fonction de liaison.

Selon l'invention, le dispositif d'assemblage de composants trouve une autre application, en particulier par l'utilisation de douilles de guidage combinée avec une colonne de guidage par rapport à un support, lesdits moyens établis sous forme de goupilles élastiques assurant une fonction de maintien en position.

Ces caractéristiques et d'autres encore ressortiront bien de la suite de la description.

Pour fixer l'objet de l'invention illustré aux figures des dessins où :
- la figure 1 est dans une première application du dispositif de l'invention une vue en plan du poinçon support du module recevant les goupilles élastiques.
- la figure 2 est une vue de côté en coupe selon la ligne brisée J.J. de la figure 1.
- la figure 3 est une vue en coupe selon la ligne H.H. de la figure 1.
- la figure 4 est une vue d'une autre application de l'invention pour des douilles de guidage et colonnes de guidage.

Afin de rendre plus concret l'objet de l'invention, on le décrit maintenant d'une manière non limitative illustrée aux figures des dessins.

Le dispositif selon l'invention s'applique à l'assemblage de composants subissant de fortes accélérations et décélérations pour des machines utilisant la transformation de l'énergie adiabatique. Le dispositif comprend des moyens (3) sous forme de goupilles élastiques qui assurent la fonction d'absorption des vibrations mécaniques lors des efforts de frappe.

Le dispositif de l'invention trouve une première application pour des poinçons. A cet effet, le corps de poinçon est référencé dans son ensemble par (1) et il est adapté pour être utilisé sur des machines utilisant la transformation de l'énergie adiabatique et fonctionnant à très grande vitesse.

Le corps de poinçon est agencé pour recevoir du côté de son aire de frappe avec un logement (1a) pour la réception d'un ou de plusieurs modules (2) constituant un insert métallique dont le degré de dureté peut varier selon les besoins. Ce ou ces inserts présentent une base (2a) centrée dans le logement récepteur (1a) et une tête (2b) de frappe débordante par rapport audit logement.

Selon l'invention, le poinçon et le module sont agencés de manière similaire et complémentaire. De façon à obtenir la meilleure résistance de l'ensemble, les moyens assurant une fonction de liaison (3) sont par exemple dans des plans décalés sensiblement, avec des ensembles de trous par paires et notamment des couples de trous (1c) (2c) les traversant entre cuir et chair, selon un entourage, dans une configuration en quadrillage. Ces moyens de liaison sont en pratique des ensembles de goupilles élastiques (3a) disposés sur la longueur réceptrice des trous. La section des goupilles peut varier selon les besoins et les sollicitations inhérentes à l'opération de frappe. Selon la position des goupilles élastiques, celles-ci peuvent avoir une section différente.

Le nombre de goupilles est généralement pair et peut-être, selon les besoins de 2, 4, 6 goupilles ou plus si nécessaire.

Le module formant insert est parfaitement tenu dans cette position avec une répartition des zones de liaison et de fixation. Le changement d'insert requiert l'enlèvement des goupilles élastiques qui s'effectue de la manière la plus courante avec chasse goupilles et similaires.

Un avantage de l'invention réside dans le choix des goupilles élastiques qui sont par nature déformables et qui permettent d'absorber certains efforts dus aux sollicitations. Ainsi, les goupilles élastiques sont parfaitement aptes à absorber les vibrations mécaniques lors des efforts de frappe dans le cas particulier de machine utilisant l'énergie adiabatique.

Il n'y a pas non plus de risques de détériorations des moyens de liaison sur le module insert, ce qui garantit une continuité de performances.

On a représenté à la figure 1 un entourage en forme de quadrillage. Selon la configuration de l'insert qui peut être par exemple cylindrique, on utilisera un entourage défini par deux ensembles de goupilles disposés parallèles et dans le même plan. En pratique, et selon les applications concernées, les entourages pourront avoir des configurations différentes selon le nombre d'ensembles de goupilles disposées entre la matrice et le poinçon.

La solution est simple, pratique à mettre en oeuvre.

L'invention s'applique aussi dans les outillages de découpage et/ou formage adiabatique.

En se référant à la figure 4, le dispositif s'applique dans certains cas de composants que l'on ne peut ou que l'on ne souhaite pas réusiner pour le passage de goupilles (3).

Dans ce cas, les goupilles (3) sont montées en barrière en donnant une force de maintien en position du composant insert dans son support. On a ainsi représenté par la référence (4) le support, par (5) une colonne de guidage et par (6) une douille de guidage. Celle-ci est centrée dans le fond d'un épaulement (4a) formant logement établi sur le support (4), et les goupilles élastiques (3) sont maintenues dans un plan perpendiculaire par tout moyen approprié. Les goupilles sont montées avec un jeu négatif pour serrer la douille de guidage dans son logement.

Le dispositif assure dans cette application une autre fonction qui est celle du maintien de la douille avec l'absorption des contraintes vibratoires dus à la transformation de l'énergie adiabatique.

## Revendications

1. Dispositif d'assemblage de composants subissant de fortes accélérations ou décélérations pour machines utilisant la transformation de l'énergie adiabatique, **caractérisé en ce que** les assemblages des composants incluent des moyens sous forme de goupilles élastiques (3) assurant la fonction d'absorption des vibrations mécaniques lors des effets de frappe.

2. Dispositif d'assemblage de composants selon la revendication 1, **caractérisé par** son application dans le montage de poinçons et en ce que chaque poinçon est agencé pour recevoir un ou plusieurs modules constituant un insert métallique, le ou lesdits modules étant remplaçables selon les besoins, et en ce que chaque module est démontable par rapport au corps de poinçon, et en ce que, selon la masse du ou des inserts, un ou plusieurs trous récepteurs de moyens sont disposés entre cuir et chair entre le ou les modules et le corps de poinçon porte module en étant régulièrement répartis, et en ce que les moyens sont établis sous forme de goupilles élastiques disposées sur la longueur des trous en assurant une fonction de liaison.

3. Dispositif d'assemblage de composants selon la revendication 1, **caractérisé par** son application avec l'utilisation de douilles de guidage combinée avec colonne de guidage par rapport à un support, lesdits moyens établis sous forme de goupilles élastiques assurant une fonction de maintien en position.

4. Dispositif selon la revendication 2 pour le montage de poinçons **caractérisé en ce qu'**il est agencé pour recevoir un ou plusieurs modules (2) constituant un insert métallique, le ou lesdits modules étant remplaçables selon les besoins,
**et en ce que** chaque module est démontable par rapport au corps de poinçon,
**et en ce que,** selon la masse du ou des inserts, un ou plusieurs trous (1c - 2c) récepteurs de moyens de liaison sous forme de goupilles élastiques (3) sont disposés entre cuir et chair entre le ou les modules (2) et le corps de poinçon (1) porte module en étant régulièrement répartis.

5. Dispositif selon la revendication 4, **caractérisé en ce que** les couples de trous établis entre la matrice et l'insert entre cuir et chair sont disposés selon une configuration en quadrillage.

6. Dispositif selon la revendication 4, **caractérisé en ce que** deux couples de trous établis entre la matrice et l'insert entre cuir et chair sont disposés parallèles et dans le même plan.

7. Dispositif selon la revendication 4, **caractérisé en ce que** les ensembles de trous établis entre la matrice et l'insert entre cuir et chair sont disposés par paires.

8. Dispositif selon la revendication 3 **caractérisé en ce qu'**il comprend un assemblage incluant une douille de guidage (6) centrée dans un logement établi sur un support (4) et autorisant le passage et le guidage d'une colonne de guidage (5) et **en ce que** les goupilles élastiques (3) sont montées en barrière à l'encontre de la douille de guidage en assurant une force de maintien.

## Claims

1. Component assembling devise undergoing high accelerations or decelerations for machines using the conversion of adiabatic energy, **characterized in that** the component assemblies include means in the form of elastic pins (3) for absorbing the mechanical vibrations during striking effects.

2. Component assembling device according to Claim 1, **characterized by** its application in the assembly of punches and in that each punch is arranged to accommodate one or more modules constituting a metal insert, the module or modules being replaceable as required, and in that each module is demountable from the body of the punch and in that, according to the weight of the insert or inserts, one or more holes accommodating means are arranged at the interface between the module or modules and the module holder punch body and are uniformly distributed, and in that the means are prepared in the form of elastic pins arranged along the length of the holes and performing a binding function.

3. Component assembly device according to Claim 1, **characterized by** its application with the use of guide hushes combined with guide column with regard to a support, the said means prepared in the form of elastic pins performing a position holding function.

4. Device according to Claim 2, for assembly of punches **characterized in that** it is arranged for accommodating one or more modules (2) constituting a metal insert, the module or modules being replaceable as required, **and in that** each module is demountable front the punch body,
**and in that**, according to the weight of the insert or inserts, one or more holes (1c - 2c) accommodating connecting means in the form of elastic pins (3) are arranged at the interface between the module or modules (2) and the module or the punch body (1), and are uniformly distributed.

5. Device according to Claim 4, **characterized in that** the pairs of holes prepared at the interface between the dic and the insert are arranged in a square grid configuration.

6. Device according to Claim 4, **characterized in that** two pairs of holes prepared at the interface between the die and the insert are arranged parallel and in the same plane.

7. Device according to Claim 4, **characterized in that** the sets of holes prepared at the interface between the die and the insert are arranged in pairs.

8. Device according to Claim 3, **characterized in that** it comprises an assembly including a guide bush (6) centred in a recess prepared on a support (4) and allowing the passage and guidance of a guide column (5) and **in that** the elastic pins (3) are mounted as a barrier against the guide bush by providing a holding force.

## Patentansprüche

1. Vorrichtung zum Zusammenfügen von Komponenten, die hohen Beschleunigungen oder Verzögerungen unterliegen, für Maschinen, die die Umwandlung von adiabatischer Energie nutzen, **dadurch gekennzeichnet, dass** die zusammengefügten Einheiten der Komponenten Mittel in Form elastischer Stifte (3) enthalten, die die Funktion der Absorption mechanischer Schwingungen bei Schlagwirkungen sicherstellen.

2. Vorrichtung zum Zusammenfügen von Komponenten nach Anspruch 1, **gekennzeichnet durch** ihre Anwendung bei der Montage von Stanzstempeln, und **dadurch**, dass jeder Stanzstempel dazu ausgelegt ist, ein oder mehrere Module aufzunehmen, die einen metallischen Einsatz bilden,
wobei das oder die Module nach Bedarf austauschbar sind, dass jedes Modul von dem Stanzstempelkörper abmontiert werden kann, dass je nach Masse des oder der Einsätze ein oder mehrere Mittel an der Grenzfläche zwischen dem oder den Modulen und dem das Modul tragenden Stanzstempelkörper angeordnet sind und dabei regelmäßig verteilt sind und dass die Mittel in Form elastischer Stifte gebildet sind, die entlang der Löcher angeordnet sind und eine Verbindungsfunktion sicherstellen.

3. Vorrichtung zum Zusammenfügen von Komponenten nach Anspruch 1, **gekennzeichnet durch** ihre Anwendung unter Verwendung von Führungshülsen in Kombination mit einer Führungssäule in Bezug auf einen Träger, wobei die Mittel, die in Form elastischer Stifte gebildet sind, eine Positionsbeibehaltungsfunktion gewährleisten.

4. Vorrichtung nach Anspruch 2 für die Montage von Stanzstempeln, **dadurch gekennzeichnet, dass** sie dazu ausgelegt ist, ein oder mehrere Module (2) aufzunehmen, die einen metallischen Einsatz bilden, wobei das oder die Module nach Bedarf austauschbar sind,
und dass jedes Modul von dem Stanzstempelkörper abmontiert werden kann,
und dass je nach Masse des oder der Einsätze ein oder mehrere Löcher (lc-2c) für die Aufnahme von Verbindungsmitteln in Form elastischer Stifte (3) an der Grenzfläche zwischen dem oder den Modulen (2) und dem das Modul tragenden Stanzstempelkörper (1) angeordnet und dabei regelmäßig verteilt sind.

5. Vorrichtung nach Anspruch 4, **dadurch gekennzeichnet, dass** die Paare von Löchern, die zwischen dem Grundkörper und dem Einsatz an der Grenzfläche gebildet sind, in einer Rasterkonfiguration angeordnet sind.

6. Vorrichtung nach Anspruch 4, **dadurch gekennzeichnet, dass** zwei Paare von Löchern, die zwischen dem Grundkörper und dem Einsatz an der Grenzfläche gebildet sind, parallel und in derselben Ebene angeordnet sind.

7. Vorrichtung nach Anspruch 4, **dadurch gekennzeichnet, dass** die Gesamtheiten von Löchern, die zwischen dem Grundkörper und dem Einsatz an der Grenzfläche gebildet sind, paarweise angeordnet sind.

8. Vorrichtung nach Anspruch 3, **dadurch gekennzeichnet, dass** sie eine zusammengefügte Einheit aufweist, die eine Führungshülse (6) enthält, die in einem an einem Träger (4) gebildeten Aufnahmesitz zentriert ist und den Durchgang und die Führung einer Führungssäule (5) zulässt, und dass die elastischen Stifte (3) so montiert sind, dass sie eine Sperre für die Führungshülse bilden, indem sie eine Haltekraft sicherstellen.
